# EUROPÄISCHE PATENTSCHRIFT

(11) **EP 2 401 514 B1**
(45) Veröffentlichungstag und Bekanntmachung des Hinweises auf die Patenterteilung: **09.01.2013**
(21) Anmeldenummer: 10708109.3
(22) Anmeldetag: 25.02.2010
(51) Int. Cl.: F15B 13/044

(54) **PROPORTIONALREGELVENTIL FÜR PNEUMATISCHE ANWENDUNGEN**
PROPORTIONAL CONTROL VALVE FOR PNEUMATIC APPLICATIONS
SOUPAPE A REGULATION PROPORTIONNELLE POUR UTILISATIONS PNEUMATIQUES

(30) Priorität: 25.02.2009 DE 102009010339
(43) Veröffentlichungstag der Anmeldung: 04.01.2012
(73) Patentinhaber: Hoerbiger Automatisierungstechnik Holding GmbH, 86972 Altenstadt (DE)
(72) Erfinder: SCHROBENHAUSER, Max, 86971 Peiting (DE); SCHAIBLE, Jochen, 72213 Altensteig (DE); RAUSCH, Günther, 73630 Remshalden (DE)
(74) Vertreter: Grättinger Möhring von Poschinger Patentanwälte Partnerschaft
(86) Internationale Anmeldenummer: PCT/EP2010/001154
(87) Internationale Veröffentlichungsnummer: WO 2010/097215

(56) Entgegenhaltungen:
- DE-A1- 3 717 260
- DE-A1- 19 534 017
- DE-A1- 19 632 691

## Beschreibung

Die vorliegende Erfindung betrifft ein Proportionalregelventil für pneumatische Anwendungen umfassend ein piezoelektrisch ansteuerbares Ventilelement, einen Sensor zur Messung eines Istwerts einer Regelgröße, eine elektrische Schnittstelle zum Empfang eines den Sollwert für die Regelgröße repräsentierenden Sollsignals sowie eine Regelelektronik. Ferner betrifft die vorliegende Erfindung auch eine Baugruppe aus einem Signalgeber und einem mit dem Signalgeber verbundenen Ventil der vorgenannten Art sowie ein Verfahren zum Betrieb einer solchen Baugruppe.

Proportionalregelventile der eingangs genannten Art, die sich für verschiedenste pneumatische Anwendungen eignen, sind aus dem Stand der Technik bekannt, wobei im Rahmen der vorliegenden Erfindung insbesondere an solche Proportionalregelventile gedacht ist, bei denen die vorgenannten Bestandteile (d.h. das piezoelektrisch ansteuerbare Ventilelement, die Regelelektronik, die elektrische Schnittstelle und der Sensor) als Baueinheit (z.B. innerhalb eines Gehäuses) realisiert sind. Solche Ventile werden beispielsweise in einem pneumatischen System von Maschinen, wie z.B. Druck- oder Papiermaschinen, eingesetzt, wo sie - häufig unter beengten Platzverhältnissen - an bestimmten Stellen in den Druckluft führenden Leitungen des pneumatischen Systems der Maschine installiert werden müssen. Proportionalregelventile der vorgenannten Art bedürfen zu ihrem Betrieb einer Strom- bzw. Spannungsversorgung, mit welcher insbesondere die elektrische Leistung (bzw. die elektrische Energie) zum Betrieb der Regelelektronik und zur Verstellung des piezoelektrisch ansteuerbaren Ventilelements zur Verfügung gestellt wird. Auch der den Istwert der Regelgröße ermittelnde und in Form eines elektronischen Signals bereitstellende Sensor bedarf als Teil eines solchen Proportionalregelventils in aller Regel einer Versorgung mit elektrischer Energie.

Im Stand der Technik ist hierzu an einem Proportionalregelventil der eingangs genannten Art häufig ein separater Eingang für die Energieversorgung vorgesehen, was sich als kostenintensiv und hinsichtlich der zusätzlichen Verkabelung des Ventils mit einer möglicherweise weit entfernten Strom- bzw. Spannungsquelle als umständlich in der Installation erweist. Es ist ferner bereits bekannt, ein gattungsgemäßes Proportionalregelventil mit einer so genannten 3-Leiterschnittstelle auszustatten, über welches das Ventil unter Verwendung eines dreiadrigen Verbindungskabels mit einem - eine korrespondierende 3-Leiterschnittstelle aufweisenden - Sollwertgeber verbunden wird. Der Sollwertgeber dient dabei gleichzeitig zur Energieversorgung für das Ventil und zur Erzeugung des Sollsignals, indem zwei der insgesamt drei Leiter, von denen einer das Erdpotential definiert, zur Übertragung des Sollsignals Verwendung finden, während der dritte Leiter zur separaten Strom- bzw. Spannungsversorgung des Proportionalregelventils dient. Solche 3-Leiter-Systeme sind vergleichsweise kostenintensiv, auch hinsichtlich der zu verwendenden Verbindungskabel, Verbindungsstecker und Sollwertgeber.

Aus der DE 195 34 017 C2 ist ferner ein elektrischpneumatisches System mit einem piezoelektrisch schaltbaren 3/2-Wegeventil bekannt, bei welchem das von einem Regler zur Ansteuerung einer Treiberstufe des Ventils ausgesandte Signal in Form eines digitalen pulsweitenmodulierten (PWM) Signals erzeugt und übertragen wird. Die in der DE 195 34 017 C2 beschriebene Art der digitalen Kommunikation betrifft hinsichtlich der Signalübertragung mittels des genannten PWM-Signals ausschließlich den Kommunikationsweg zwischen der dort vorgesehenen Regelelektronik und dem elektrischen Eingang des als Ventilelement fungierenden 3/2-Wegeventils und gibt somit keinen Hinweis, wie bei einem gattungsgemäßen Proportionalregelventil mit integrierter Regelelektronik auf eine separate Strom- bzw. Spannungsversorgung, die das gesamte Proportionalregelventil (inkl. Regelelektronik) mit elektrischer Energie versorgt, verzichtet werden kann.

Schließlich zeigt die DE 3717260 A1 ein als Magnetventil ausgestaltetes Proportionalventil, bei welchem die Ansteuerung und Stromversorgung der Leistungsstufe des Magnetventils über ein pulsweitenmoduliertes Steuersignal erfolgt. Dabei handelt es sich nicht um ein Regelventil, bei welchem unter Zuhilfenahme einer Regelelektronik aus dem von einem Sensor gewonnenen Istwert und dem durch ein Sollsignal repräsentierten Sollwert ein Steuersignal berechnet werden muss. Vielmehr wird dort das Steuersignal von einem externen Mikroprozessor geliefert, der offensichtlich über eine separate Strom-/Spannungsversorgung verfügt. Ein kontinuierlicher Abgleich zwischen Istwert und Sollwert im Sinne eines geschlossenen Regelkreises ist bei dem Magnetventil bzw. der hierzu beschriebenen Schaltungsanordnung, anders als bei gattungsgemäßen Proportionalregelventilen, nach der DE 3717260 A1 nicht vorgesehen.

Vor diesem Hintergrund ist es die Aufgabe der vorliegenden Erfindung, ein möglichst kostengünstiges und einfach in pneumatische Systeme zu installierendes Proportionalregelventil bereitzustellen, bei welchem auf eine separate Strom- bzw. Spannungsversorgung zum Betrieb des Proportionalregelventils verzichtet werden kann. Ferner liegt der vorliegenden Erfindung die Bereitstellung einer der vorstehenden Aufgabenstellung gerecht werdenden Baugruppe aus einem Signalgeber und einem Proportionalregelventil sowie ein Verfahren zum Betrieb der Baugruppe zu Grunde.

Diese Aufgabe wird bei einem Proportionalregelventil der eingangs genannten Art erfindungsgemäß dadurch gelöst, dass die elektrische Schnittstelle eine 2-Leiter-Schnittstelle zum Empfang eines pulsweitenmodulierten digitalen Sollsignals ist, wobei das Proportionalregelventil dazu eingerichtet ist, die gesamte elektrische Energie (bzw. Leistung) zum Betrieb des Proportionalregelventils aus dem digitalen Sollsignal zu gewinnen. Aus der erfindungsgemäßen Lösung, wonach die gesamte elektrische Energie (bzw. Leistung) zum Betrieb des Proportionalregelventils aus dem Sollsignal gewinnbar ist, ergibt sich unmittelbar, dass - neben der elektrischen 2-Leiterschnittstelle zum Empfang eines digitalen und pulsweitenmodulierten Sollsignals - keine weitere elektrische Schnittstelle zur Strom- oder Spannungsversorgung des gesamten Proportionalregelventils (inkl seiner Bestandteile) notwendig oder vorgesehen ist. Mithin wird die elektrische Energie zum Betrieb der Regelelektronik, zum Betrieb des Sensors und zur Verstellung (bzw. zum Betrieb) des piezoelektrisch betätigbaren Ventilelements vollständig aus dem an der elektrischen 2-Leiter-Schnittstelle eingehenden digitalen Sollsignal gewonnen.

Damit wird im Rahmen der vorliegenden Erfindung ein Proportionalregelventil zum Anschluss an digitale Signalgeber mit 2-Leiterschnittstelle, z.B. in Form eines handelsüblichen 2-Leiter-Bus-Systems, bereitgestellt. Das erfindungsgemäße Proportionalregelventil muss lediglich über handelsübliche 2-Leiter-Verbindungskabel mit dem digitalen Signalgeber verbunden werden, ohne dass es dabei einer separaten Leitung bzw. eines separaten Anschlusses für eine externe Strom- oder Spannungsversorgung bedarf. Ferner ist vorteilhaft, dass es unter erfindungsgemäßer Nutzung der 2-Leiter-Technik zum Zwecke der Überwachung des Betriebs des Proportionalregelventils möglich ist, das zwischen Signalgeber und Proportionalventil angeordnete Verbindungskabel einer kontinuierlichen Kabelbruchüberwachung im Sinne eines Monitoring zu unterziehen. Entsprechende Kabelbruchüberwachungseinheiten sind aus dem Stand der Technik, z.B. als Bestandteil von digitalen Signalgebern, bekannt.

Als besonders vorteilhaft erweist sich der Umstand, dass im Rahmen der vorliegenden Erfindung auf ein piezoelektrisch ansteuerbares Ventilelement zurückgegriffen wird, welches sich durch einen besonders geringen Energiebedarf auszeichnet. Bevorzugt handelt es sich dabei um ein Ventilelement mit einem so genannten pneumatischen Booster, also ein Ventilelement mit einer piezopneumatischen Vorstufe und einer dieser nachgeschalteten pneumatischen Leistungsstufe, wie dies z.B. bei dem aus der deutschen Patentanmeldung DE 10 2008 057 415.5 bekannten proportionalen Druckregelventil der Fall ist.

Die Kommunikation zwischen der das Stellsignal für das Ventilelement bereitstellenden Regelelektronik und dem piezoelektrischen Aktor des Proportionalregelventils kann auf analoge oder digitale Weise erfolgen. Die Regelelektronik bedient sich der insoweit aus dem Stand der Technik bekannten Algorithmen, um aus Istwert und Sollwert ein geeignetes Stellsignal für den piezoelektrischen Aktor des (piezoelektrisch ansteuerbaren) Ventilelements zu berechnen.

Als Sensor kommen - abhängig von der in der spezifischen pneumatischen Anwendung vorgesehenen Regelgröße - verschiedene Sensortypen in Frage (z.B. Druck- oder Durchflusssensoren), wobei auch hier in Anbetracht der aus dem PWM-Signal nur begrenzt zur Verfügung stehenden elektrischen Energie möglichst auf einen - in energetischer Hinsicht - besonders sparsamen Sensor zurückgegriffen wird. Solche Sensoren sind - auch in kostengünstiger Bauart - aus dem Stand der Technik bekannt.

Es wird im Rahmen der vorliegenden Erfindung somit ein Proportionalregelventil geschaffen, welches sich durch große Flexibilität hinsichtlich verschiedenster Einbausituationen auszeichnet. Die Entfernung zwischen Proportionalregelventil bis zu einer externen Energieversorgung ist unerheblich, da das - die Regelelektronik bevorzugt in Baueinheit beinhaltende - Proportionalregelventil gerade nicht an eine externe Strom- oder Spannungsquelle angeschlossen werden muss. Insbesondere kann das erfindungsgemäße Ventil als Low-Cost-Bauteil für ein Pneumatiksystem dienen und dort zum Ersatz von - aus Kostengründen noch heute gerne verwendeten - Handreglern dienen.

In einer ersten bevorzugten Ausgestaltung der Erfindung ist vorgesehen, dass das Proportionalregelventil einen zwischen elektrischer Schnittstelle und Regelelektronik angeordneten Entkopplungsschaltkreis aufweist, mit welchem aus dem digitalen Sollsignal zum einen die zum Betrieb des Proportionalregelventils notwendige elektrische Leistung und zum anderen ein für den Sollwert charakteristisches Eingangssignal für die Regelelektronik ausgekoppelt wird.

Der vorgenannte Entkoppelungsschaltkreis ist bevorzugt in baulicher Einheit mit den sonstigen Komponenten des erfindungsgemäßen Proportionalregelventils ausgestaltet, was bevorzugt durch eine Anordnung innerhalb eines das gesamte Proportionalregelventil inkl. Regelelektronik und Sensor beinhaltenden Gehäuses geschieht.

In einer weiteren bevorzugten Ausgestaltung der Erfindung ist vorgesehen, dass es sich bei dem Proportionalregelventil um ein Druckregelventil für pneumatische Anwendungen handelt, wobei dann als Sensor ersichtlich bevorzugt ein Drucksensor zu wählen ist. Alternativ hierzu kann es sich jedoch auch um ein Durchflussregelventil mit einem Durchflusssensor handeln.

Im erstgenannten Fall ist dann vorteilhaft der Drucksensor so angeordnet, dass der ausgangsseitige Druck am Ventilelement als Istwert für die Regelgröße bestimmt wird.

Bei dem von dem erfindungsgemäßen Proportionalregelventil an seiner elektrischen Schnittstelle empfangenen digitalen Sollsignal handelt es sich bevorzugt um ein pulsweitenmoduliertes Signal aus (in vorgegebenen Zeitabständen ausgesendeten) Gleichspannungspulsen mit einer Amplitude im Bereich von etwa 20 bis etwa 30 V, wobei gängige Signalgeber eine Spannungsamplitude von 24 Volt haben. Auch andere Spannungsamplituden sind jedoch im Rahmen der vorliegenden Erfindung grundsätzlich denkbar.

Diese durch ihre Signalbreite den Sollwert für die Regelgröße repräsentierenden Rechtecksignale werden kontinuierlich wiederholt, wobei im Rahmen der vorliegenden Erfindung insbesondere solche PWM-Signale bevorzugt werden, bei denen das digitale Sollsignal mit Wiederholungsraten im Bereich von 1Hz bis 10 kHz moduliert ist. Dies erweist sich als ausreichend, um im Rahmen der vorliegenden Erfindung aus dem Sollsignal ein ausreichendes Maß an Energie zum Betrieb des gesamten Proportionalregelventils auszukoppeln, wenngleich prinzipiell auch außerhalb des vorstehend genannten Bereichs liegende Frequenzen denkbar sind.

Der in einem erfindungsgemäßen Proportionalregelventil zur Entkopplung der gesamten Betriebsenergie für das Proportionalregelventil dienende Entkopplungsschaltkreis umfasst bevorzugt ein (eine Tiefpasswirkung entfaltendes) RC-Glied, welches in seiner Zeitkonstante (τ = R*C) so bemessen ist, dass die entkoppelte und am Kondensator anliegende Spannung zwischen zwei Gleichspannungssignalen des Sollsignals nie unter eine für den Betrieb der Regelektronik notwendige Mindestspannung abfällt. Insoweit ist also die Bemessung des RC-Glieds in geeigneter Abhängigkeit von der Wiederholungsrate der Spannungspulse in dem Sollsignal zu tätigen.

Schließlich kann im Rahmen der vorliegenden Erfindung noch vorgesehen sein, dass das Ventilelement aus einer vordefinierten Fail-Safe-Stellung gegen eine Federkraft verstellbar ist bzw. verstellt wird. Bei einem Defekt im System, durch den z.B. kein Stellsignal mehr auf den piezoelektronischen Aktor des Ventils erzeugt werden kann, wird dann das Ventilelement unter Einwirkung der Federkraft in eine vorab definierte Fail-Safe-Stellung (z.B. eine Entlüftungsstellung) gebracht. Eine solche Federkraft kann z.B. von einer geeignet angeordneten Feder aufgebracht werden.

Wie bereits weiter oben ausgeführt betrifft die vorliegende Erfindung neben dem erfindungsgemäßen Proportionalregelventil als solchem, auch eine Baugruppe aus einem digitalen Signalgeber und wenigstem einem über ein Verbindungskabel mit dem Signalgeber verbundenen und erfindungsgemäßen Proportionalregelventil.

Es sei an dieser Stelle nochmals darauf hingewiesen, dass Signalgeber und Verbindungskabel zur Erzeugung und Übertragung des digitalen, pulsweitenmodulierten Signals in 2-Leiter-Ausführung in Form von handelsüblichen und vergleichsweise günstigen Bus-Systemen erhältlich sind. Derartige Signalgeber sind insbesondere auch mit mehreren - voneinander unabhängig ansteuerbaren - Ausgangsschnittstellen erhältlich, so dass in einer erfindungsgemäßen Baugruppe bevorzugt auch ein Anschluss mehrerer Proportionalregelventile der erfindungsgemäßen Art an einen Signalgeber ermöglicht ist.

Es versteht sich im Übrigen von selbst, dass sämtliche vorgenannten Aussagen zu bevorzugten Weiterbildungen bzw. Ausgestaltungen des erfindungsgemäßen Proportionalregelventils auch für die erfindungsgemäße Baugruppe und den darin enthaltenen Signalgeber gelten, so dass zur Vermeidung von Wiederholungen insoweit auf die vorstehenden Ausführungen verwiesen wird.

Es sei jedoch ausdrücklich festgehalten, dass das in der Baugruppe verwendete Verbindungskabel ein nicht abgeschirmtes 2-Leiter-Kabel herkömmlicher Bauart sein kann. Teure abgeschirmte Kabel, wie diese bei bisher bekannten 3-Leiter-Systemem mit separater Strom- bzw. Spannungsversorgung verwendet werden müssen, bedarf es im Rahmen der vorliegenden Erfindung somit nicht.

Und schließlich betrifft die vorliegende Erfindung noch ein Verfahren zum Betrieb der vorgenannten Baugruppe umfassend die folgenden Schritte:
a) kontinuierliches Aussenden eines digitalen, pulsweitenmodulierten Sollsignals durch den Signalgeber, wobei das Sollsignal den Sollwert für die Regelgröße repräsentiert
b) Empfang des Sollsignals an der elektrischen Schnittstelle des Proportionalregelventils
c) Entkoppeln einer Strom- bzw. Spannungsversorgung für das Proportionalregelventil und eines Eingangssignals für die Regelelektronik aus dem Sollsignal
d) Vergleich des durch ein Sensorsignal repräsentierten Istwerts für die Regelgröße mit dem durch das Eingangssignal an der Regelelektronik repräsentierten Sollwert für die Regelgröße durch die Regelelektronik und
e) Ausgabe eines geeigneten Stellsignals für den piezoelektrischen Aktor des Ventilelements durch die Regelelektronik, wenn Istwert und Sollwert nicht übereinstimmen, wobei
f) die elektrische Leistung zum Betrieb der Regelelektronik und des Sensors sowie zur Verstellung des Ventilelements vollständig aus dem Sollsignal entkoppelt wird.

Auch im Rahmen des erfindungsgemäßen Verfahrens werden somit bevorzugt alle bereits vorstehend erläuterten Aspekte der vorliegenden Erfindung und seiner Weiterbildungen verwirklicht.

In einer vorteilhaften Weiterbildung des erfindungsgemäßen Verfahrens kann vorgesehen sein, dass das von der Regelelektronik bereitgestellte Stellsignal ein analoges Signal ist, wodurch ein besonders kostengünstiger Weg zur Ansteuerung des piezoelektrischen Aktors des erfindungsgemäßen Proportionalregelventils beschritten wird.

Ferner ist im Rahmen des erfindungsgemäßen Verfahrens bevorzugt dafür Sorge zu tragen, dass das Ventilelement des Proportionalregelventils bei Ausbleiben eines Sollsignals unter Einwirkung einer Federkraft in einen vorab festgelegten Fail-Safe-Zustand geschalten wird. Bei diesem handelt es sich z.B. um eine Sperr- bzw. Entlüftungsstellung des Ventilelements.

Nachfolgend wird die Erfindung anhand eines in der Zeichnung dargestellten Ausführungsbeispiels näher erläutert.

Die Zeichnung zeigt in schematischer Darstellung eine erfindungsgemäße Baugruppe 1 aus einem digitalen Signalgeber 2 und einem hiermit über ein 2-Leiter-Kabel verbundenes erfindungsgemäßen Proportionalregelventil 3.

Das vorliegend als Druckregelventil ausgestaltete Proportionalregelventil 3 ist als Baueinheit aus einem piezoelektrisch ansteuerbaren Ventilelement 4, einer elektrischen 2-Leiterschnittstelle 5a zum Empfang eines digitalen pulsweitenmodulierten Sollsignals 6, einer Regelelektronik 7 sowie einem Drucksensor 8 gebildet. Das von dem digitalen Signalgeber 2 - ggfs. unter Auswertung einer speicherprogrammierbaren Steuerung hierfür - erzeugte PWM-Signal wird dort an einer 2-Leiterschnittstelle 5b zur Verfügung gestellt und über ein zweiadriges Verbindungskabel 5c zur korrespondierenden 2-Leiterschnittstelle 5a des erfindungsgemäßen Proportionalregelventils 3 übertragen.

Das Ventilelement 4 weist einen Eingang 9 und einen Ausgang 10 auf, mit denen es eingangs- und ausgangsseitig mit einer druckführenden Leitung eines pneumatischen Systems (nicht dargestellt) verbunden werden kann. Es ist, wie sich den das Ventilelement 4 in der Zeichnung schematisch zeigenden Schaltzeichen entnehmen lässt, in Art eines 3/3-Ventils ausgeführt und somit zwischen einer Durchleitungs-, einer Sperr- und einer Entlüftungsstellung verstellbar, wobei das Ventilelement 4 über einen piezoelektrischen Aktor 11 angesteuert bzw. betätigt wird.

Das Proportionalregelventil weist ferner einen Entkopplungsschaltkreis 12 auf, mit welchem aus dem an der 2-Leiterschnittstelle 5 anliegenden Sollsignal 6 die zum Betrieb des gesamten Proportionalregelventils 3 (inkl aller seiner Bestandteile) notwendige Energie entkoppelt und der Regelelektronik 7 zugeführt wird. Dies erfolgt unter Verwendung eines aus einem Widerstand 13a und einem Kondensator 13b gebildeten RC-Glieds durch Spannungsabgriff der im Punkt 14 des Schaltplans am Kondensator 13b gegen das Erdpotential anliegenden Spannung.

Die dem Widerstand 13a des RC-Glieds vorgeschaltete Diode 15 verhindert eine unerwünschte Entladung der am Kondensator 13b anliegenden Spannung. Das RC-Glied ist hinsichtlich seiner Zeitkonstante so bemessen, dass die vom Regelkreis abgreifbare Spannung auch zwischen zwei einander nachfolgenden Gleichspannungspulsen des digitalen Sollsignals 6 nie unter eine zum Betrieb des Proportionalventils 3 notwendige Mindestspannung fällt. Insoweit ist von Vorteil, dass das piezoelektrisch angesteuerte Ventilelement 4 nur im Falle seiner Verstellung einer (geringen) Leistungsaufnahme bedarf.

Ferner wird mit dem Entkoppelungsschaltkreis 12 am Punkt 17 des Schaltplans mittels eines aus zwei Widerständen 16a, 16b bestehenden Spannungsteilers ein noch immer für den Sollwert charakteristisches Eingangssignal für die Regelelektronik 7 aus dem Sollsignal 6 entkoppelt.

Dieses wird von der Regelelektronik 7 mit dem vom Drucksensor 8 in Form eines elektrischen Signals zur Verfügung gestellten Istwert für den am Ausgang 10 des Ventils anliegenden Ausgangsdrucks verglichen, woraufhin ein geeignetes Stellsignal für den piezoelektrischen Aktor 11 des Ventilelements 4 erzeugt wird.

Durch eine geeignet angeordnete Feder 18 (hier nur schematisch dargestellt) kann das Ventilelement 4 in einen geeigneten Fail-Safe-Zustand vorgespannt werden.

## Patentansprüche

1. Proportionalregelventil (3) für pneumatische Anwendungen umfassend ein piezoelektrisch ansteuerbares Ventilelement (4), einen Sensor (8) zur Messung eines Istwerts einer Regelgröße, eine elektrische Schnittstelle (5a) zum Empfang eines den Sollwert für die Regelgröße repräsentierenden Sollsignals (6) sowie eine Regelelektronik (7),
**dadurch gekennzeichnet,**
**dass** die elektrische Schnittstelle (5a) eine 2-Leiter-Schnittstelle zum Empfang eines pulsweitenmodulierten digitalen Sollsignals (6) ist, wobei das Proportionalregelventil (3) dazu eingerichtet ist, die gesamte elektrische Energie zum Betrieb des Proportionalregelventils (3) aus dem digitalen Sollsignal (6) zu gewinnen.

2. Proportionalregelventil (3) nach Anspruch 1,
**dadurch gekennzeichnet,**
**dass** das Proportionalregelventil (3) einen zwischen elektrischer Schnittstelle (5a) und Regelelektronik (7) angeordneten Entkopplungsschaltkreis (12) aufweist, mit welchem aus dem digitalen Sollsignal (6) zum einen die zum Betrieb des Proportionalregelventils (3) notwendige elektrische Energie und zum anderen ein für den Sollwert charakteristisches Eingangssignal für die Regelelektronik (7) ausgekoppelt wird.

3. Proportionalregelventil (3) nach Anspruch 1,
**dadurch gekennzeichnet,**
**dass** das Proportionalregelventil (3) ein Druckregelventil und der Sensor (8) ein Drucksensor ist.

4. Proportionalregelventil (3) nach Anspruch 3,
**dadurch gekennzeichnet,**
**dass** die Regelgröße der Ausgangsdruck am Ventilelement (4) ist.

5. Proportionalregelventil (3) nach Anspruch 1,
**dadurch gekennzeichnet,**
**dass** das digitale pulsweitenmodulierte Sollsignal (6) ein Signal aus Gleichspannungspulsen mit einer Amplitude im Bereich von etwa 20 bis etwa 30 V ist.

6. Proportionalregelventil (3) nach Anspruch 5,
**dadurch gekennzeichnet,**
**dass** das digitale pulsweitenmodulierte Sollsignal (6) mit Wiederholungsraten im Bereich von 1Hz bis 10 kHz moduliert ist.

7. Proportionalregelventil (3) nach Anspruch 5,
**dadurch gekennzeichnet,**
**dass** der Entkopplungsschaltkreis zur Entkopplung der elektrischen Leistung für das Proportionalregelventil ein RC-Glied (13a, 13b) umfasst, welches in seiner Zeitkonstante (τ) so bemessen ist, dass die entkoppelte Spannung zwischen zwei Gleichspannungssignalen des Sollsignals nie unter eine für den Betrieb des Proportionalregelventils (3) notwendige Mindestspannung abfällt.

8. Proportionalregelventil (3) nach Anspruch 1,
**dadurch gekennzeichnet,**
**dass** das Ventilelement (4) aus einer vordefinierten Fail-Safe-Stellung gegen eine Federkraft verstellbar ist.

9. Baugruppe (1) aus einem digitalen Signalgeber (2) und wenigstens einem über ein Verbindungskabel (5c) mit dem Signalgeber (2) verbundenen Proportionalregelventil (3) nach einem der vorangehenden Ansprüche.

10. Baugruppe nach Anspruch 9, wobei das Verbindungskabel (5c) ein nicht abgeschirmtes 2-Leiter-Kabel ist.

11. Verfahren zum Betrieb einer Baugruppe (2) nach einem der Ansprüche 9 bis 10 umfassend die folgenden Schritte:
a) kontinuierliches Aussenden eines digitalen, pulsweitenmodulierten Sollsignals durch den Signalgeber (2), wobei das Sollsignal den Sollwert für die Regelgröße repräsentiert
b) Empfang des Sollsignals an der elektrischen Schnittstelle (5a) des Proportionalregelventils (3)
c) Entkoppeln einer Strom- bzw. Spannungsversorgung für das Proportionalregelventil (3) und eines Eingangssignals für die Regelelektronik (7) aus dem Sollsignal
d) Vergleich des durch ein Sensorsignal repräsentierten Istwerts für die Regelgröße mit dem durch das Eingangssignal an der Regelelektronik (7) repräsentierten Sollwert für die Regelgröße durch die Regelelektronik (7) und
e) Ausgabe eines geeigneten Stellsignals für einen piezoelektrischen Aktor (11) des Ventilelements (4) durch die Regelelektronik (7), wenn Istwert und Sollwert nicht übereinstimmen, wobei
f) die elektrische Leistung zum Betrieb der Regelelektronik (7) und des Sensors (8) sowie zur Verstellung des Ventilelements (4) vollständig aus dem Sollsignal entkoppelt wird.

12. Verfahren nach Anspruch 11,
**dadurch gekennzeichnet,**
**dass** das Stellsignal ein analoges Signal ist.

13. Verfahren nach Anspruch 11,
**dadurch gekennzeichnet,**
**dass** das Ventilelement (4) des Proportionalregelventils (3) bei Ausbleiben eines Sollsignals unter Einwirkung einer Federkraft in einen vorab festgelegten Fail-Safe-Zustand geschaltet wird.

## Claims

1. A proportional control valve (3) for pneumatic applications, comprising a piezoelectrically controllable valve element (4), a sensor (8) for measuring an actual value of a controlled variable, an electrical interface (5a) for receiving a setpoint signal (6) which represents the setpoint value for the controlled variable, and an electronic regulating device (7),
**characterised in that**
the electrical interface (5a) is a 2-conductor interface for receiving a pulse-width modulated digital setpoint signal (6), wherein the proportional control valve (3) is designed to obtain the total electrical energy for operating the proportional control valve (3) from the digital setpoint signal (6).

2. The proportional control valve (3) according to claim 1,
**characterised in that**
the proportional control valve (3) comprises a decoupling circuit (12) disposed between electrical interface (5a) and electronic regulating device (7), by means of which decoupling circuit the electrical energy required for the operation of the proportional control valve (3) on the one hand and an input signal for the electronic regulating device (7) characteristic of the setpoint value on the other hand are decoupled from the digital setpoint signal (6).

3. The proportional control valve (3) according to claim 1,
**characterised in that**
the proportional control valve (3) is a pressure control valve and the sensor (8) is a pressure sensor.

4. The proportional control valve (3) according to claim 3,
**characterised in that**
the controlled variable is the output pressure on the valve element (4).

5. The proportional control valve (3) according to claim 1,
**characterised in that**
the digital pulse-width modulated setpoint signal (6) is a signal comprising direct voltage pulses with an amplitude in the range from approximately 20 to approximately 30 V.

6. The proportional control valve (3) according to claim 5,
**characterised in that**
the digital pulse-width modulated setpoint signal (6) is modulated with repetition rates in the range from 1 Hz to 10 kHz.

7. The proportional control valve (3) according to claim 5,
**characterised in that**
the decoupling circuit for decoupling the electric power for the proportional control valve comprises an RC-element (13a, 13b), which is rated in its time constant (τ) in such a way that the decoupled voltage between two direct voltage signals of the setpoint signal never falls below a minimum voltage required for the operation of the proportional control valve (3).

8. The proportional control valve (3) according to claim 1,
**characterised in that**
the valve element (4) can be adjusted from a predefined fail-safe position against a spring force.

9. An assembly (1) comprising a digital signal transmitter (2) and at least one proportional control valve (3) according to any one of the preceding claims connected via a connecting cable (5c) to the signal transmitter (2).

10. The assembly according to claim 9, wherein the connecting cable (5c) is a non-shielded 2-conductor cable.

11. A method for operating an assembly (2) according to any one of claims 9 to 10 comprising the following steps:
a) continuous emission of a digital, pulse-width modulated setpoint signal by a signal transmitter (2), wherein the setpoint signal represents the setpoint value for the controlled variable
b) reception of the setpoint signal at the electrical interface (5a) of the proportional control valve (3)
c) decoupling of a current or voltage supply for the proportional control valve (3) and an input signal for the electronic control device (7) from the setpoint signal
d) comparison of the actual value for the controlled variable represented by a sensor signal with the setpoint value for the controlled variable represented by the input signal at the electronic control device (7) by means of the electronic control device (7) and
e) outputting of a suitable setpoint signal for a piezoelectric actuator (11) of the valve element (4) by the electronic control device (7), when the actual value and setpoint value do not agree, wherein
f) the electric power for operating the electronic control device (7) and the sensor (8) and for adjusting the valve element (4) is completely decoupled from the setpoint signal.

12. The method according to claim 11,
**characterised in that**
the setpoint signal is an analog signal.

13. The method according to claim 11,
**characterised in that**
the valve element (4) of the proportional control valve (3), in the absence of a setpoint signal, is switched by the action of a spring force into a previously fixed fail-safe state.

## Revendications

1. Soupape de régulation proportionnelle (3) pour applications pneumatiques comprenant un élément de soupape (4) à commande piézoélectrique, un capteur (8) pour mesurer une valeur effective d'une grandeur de réglage, une interface électrique (5a) pour recevoir un signal de consigne (6) représentant la valeur de consigne pour la grandeur de réglage ainsi qu'une électronique de régulation (7), **caractérisée en ce que** l'interface électrique (5a) est une interface à 2 conducteurs pour recevoir un signal de consigna (6) numérique modulé par largeur d'impulsion, dans laquelle la soupape de régulation proportionnelle (3) est conçue afin de récupérer du signal de consigne numérique (6) l'énergie électrique totale pour mettre en fonctionnement la soupape de régulation proportionnelle (3).

2. Soupape de régulation proportionnelle (3) selon la revendication 1, **caractérisée en ce que** la soupape de régulation proportionnelle (3) présente un circuit de découplage (12) disposé entre une interface électrique (5a) et une électronique de régulation (7), avec lequel d'une part l'énergie électrique nécessaire au fonctionnement de la soupape de régulation proportionnelle (3) et d'autre part un signal d'entrée pour l'électronique de régulation (7), caractéristique de la valeur de consigne sont découplés du signal de consigne numérique (6).

3. Soupape de régulation proportionnelle (3) selon la revendication 1, **caractérisée en ce que** la soupape de régulation proportionnelle (3) est une soupape de régulation de pression et le capteur (8) est un capteur de pression.

4. Soupape de régulation proportionnelle (3) selon la revendication 3, **caractérisée en ce que** la grandeur de réglage est la pression de sortie sur l'élément de soupape (4).

5. Soupape de régulation proportionnelle (3) selon la revendication 1, **caractérisée en ce que** le signal de consigne (6) numérique modulé par largeur d'impulsion est un signal composé d'impulsions de tension continue avec une amplitude dans la plage d'environ 20 à environ 30 V.

6. Soupape de régulation proportionnelle (3) selon la revendication 5, **caractérisée en ce que** le signal de consigne (6) numérique modulé par largeur d'impulsion est modulé avec des taux de répétition dans la plage de 1Hz à 10KHz.

7. Soupape de régulation proportionnelle (3) selon la revendication 5, **caractérisée en ce que** le circuit de découplage pour découpler la puissance électrique pour la soupape de régulation proportionnelle comprend un organe RC (13a, 13b), qui est dimensionné dans sa constante temporelle (τ) de telle sorte que la tension découplée entre deux signaux de tension continue du signal de consigne ne baisse jamais en dessous d'une tension minimale nécessaire au fonctionnement de la soupape de régulation proportionnelle (3).

8. Soupape de régulation proportionnelle (3) selon la revendication 1, **caractérisée en ce que** l'élément de soupape (4) est réglable à partir d'une position à sûreté intégrée prédéfinie en sens contraire à une force de ressort.

9. Module (1) composé d'un générateur de signaux numériques (2) et d'au moins une soupape de régulation proportionnelle (3) selon une des revendications précédentes reliée par l'intermédiaire d'un câble de liaison (5c) au générateur de signaux (2).

10. Module selon la revendication 9, dans lequel le câble de liaison (5c) est un câble à 2 conducteurs non blindé.

11. Procédé de fonctionnement d'un module (2) selon une des revendications 9 à 10 comprenant les étapes suivantes consistant à :
a) émettre en continu par le générateur de signaux (2), un signal de consigne numérique, modulé par largeur d'impulsion, moyennant quoi le signal de consigne représente la valeur de consigne pour la grandeur de réglage,
b) recevoir le signal de consigne sur l'interface électrique (5a) de la soupape de régulation proportionnelle (3),
c) découpler du signal de consigne une alimentation en courant ou en tension pour la soupape de régulation proportionnelle (3) et un signal d'entrée pour l'électronique de régulation (7),
d) comparer par l'électronique de régulation (7) la valeur effective pour la grandeur de réglage représentée par un signal de capteur avec la valeur de consigne pour la grandeur de réglage représentée par le signal d'entrée sur l'électronique de régulation (7) et
e) émettre par l'électronique de régulation (7) un signal de réglage approprié pour un actionneur piézoélectrique (11) de l'élément de soupape (4) quand la valeur effective et la valeur de consigne ne concordent pas, moyennant quoi
f) la puissance électrique pour faire fonctionner l'électronique de régulation (7) et le capteur (8) ainsi que pour régler l'élément de soupape (4) est complètement découplée du signal de consigne.

12. Procédé selon la revendication 11, **caractérisé en ce que** le signal de réglage est un signal analogique.

13. Procédé selon la revendication 11, **caractérisé en ce que** l'élément de soupape (4) de la soupape de régulation proportionnelle (3) est commuté sous l'action d'une force de ressort en un état de sureté intégrée prescrit au préalable quand subsiste un signal de consigne.
